# EUROPÄISCHE PATENTSCHRIFT

(11) **EP 4 115 788 B1**
(45) Veröffentlichungstag und Bekanntmachung des Hinweises auf die Patenterteilung: **27.08.2025**
(21) Anmeldenummer: 22182969.0
(22) Anmeldetag: 05.07.2022
(51) Int. Cl.: A47L 15/00

(54) **GEWERBLICHE GESCHIRRSPÜLMASCHINE UND VERFAHREN ZUM BETREIBEN EINER SOLCHEN**
COMMERCIAL DISHWASHER AND METHOD FOR OPERATING THE SAME
LAVE-VAISSELLE COMMERCIAL ET SON PROCÉDÉ DE FONCTIONNEMENT

(30) Priorität: 05.07.2021 DE 102021117314
(43) Veröffentlichungstag der Anmeldung: 11.01.2023
(73) Patentinhaber: Winterhalter Product & Technology GmbH, 88074 Meckenbeuren (DE)
(72) Erfinder: Luigs, Christian, 88212 Ravensburg (DE); Hartmann, Maike, 88213 Ravensburg (DE); Kappler, Philipp, 88271 Wilhelmsdorf (DE); Dreher, Patrick, 88719 Stetten (DE); Müller, Marcel, 88674 Markdorf (DE); Merkt, Richard, 88212 Ravensburg (DE); Hengeler, Leonie, 88074 Meckenbeuren (DE)
(74) Vertreter: Appelt, Christian W.

(56) Entgegenhaltungen:
- US-A- 5 056 542
- US-A1- 2003 127 110
- US-A1- 2018 199 790

## Beschreibung

Die vorliegende Erfindung betrifft eine gewerbliche Geschirrspülmaschine und ein Verfahren zum Betreiben einer solchen gewerblichen Geschirrspülmaschine. Solche gewerblichen Geschirrspülmaschinen umfassen einen Spülraum, in den zu spülendes Geschirr eingesetzt werden kann, und eine Abgabevorrichtung zur Abgabe einer Behandlungsflüssigkeit oder mehrerer unterschiedlicher Behandlungsflüssigkeiten.

Bei gewerblichen Geschirrspülmaschinen kann es sich beispielsweise um sogenannte Programmautomaten, die lediglich einen Spülraum umfassen, oder auch um Band-/Korbtransportmaschinen handeln, die einen oder teilweise auch mehrere Spülräume umfassen.

Solche Geschirrspülmaschinen umfassen einen Tank, manchmal mehrere Tanks, zur Aufnahme von Behandlungsflüssigkeit, die aus dem Tank an ein oder mehrere Abgabevorrichtungen zur Abgabe der Behandlungsflüssigkeit in den Spülraum transportiert werden kann, wobei üblicherweise Waschpumpen für den Transport und die Förderung der Behandlungsflüssigkeit aus dem Tank zu den Abgabevorrichtungen verwendet werden.

Die Behandlungsflüssigkeit wird in der Regel dadurch erzeugt, dass dem Tank Rohwasser oder aufbereitetes (enthärtet, vollentsalzt) Wasser zugeführt wird, beispielsweise über eine Anschlussleitung, während über eine Dosierpumpe zusätzlich Reinigungsmittel hinzudosiert wird, sodass die gewünschte Konzentration erzielt wird.

Die Zudosierung von flüssigem Reinigungsmittel kann bei gewerblichen Geschirrspülmaschinen durch unterschiedliche Arten von Dosierpumpen erfolgen, häufig werden jedoch sogenannte Peristaltikpumpen eingesetzt, da diese üblicherweise kostengünstig sind und insbesondere größere Mengen an Reinigungsmittel fördern können, was bei gewerblichen Geschirrspülmaschinen, die einen hohen Durchsatz und große Mengen von zu reinigendem Spülgut bearbeiten müssen, von besonderer Bedeutung ist.

Solche Dosierpumpen, insbesondere die oben genannten Peristaltikpumpen, unterliegen jedoch einem gewissen Verschleiß, sodass die Förderleistung mit der Zeit abnimmt. Bei Peristaltikpumpen sind insbesondere die Schläuche, die in den Pumpen gequetscht werden, einem besonderen Verschleiß ausgesetzt, und dieser Verschleiß hat einen merklichen Einfluss auf die Förderleistung.

Um diese geringere Förderleistung auszugleichen, müssen die Dosierpumpen, je länger und intensiver sie betrieben werden, über eine immer längere Zeitdauer betrieben werden, da ansonsten immer geringere Dosiermengen an Reinigungsmittel zugeführt werden, was zu einer Behandlungsflüssigkeit mit einer zu geringen Konzentration an Reinigungsmittel führt, was wiederum die Reinigung des Spülgut negativ beeinflusst.

Um eine ausreichende Zudosierung von Reinigungsmitteln sicherzustellen, wird die Tatsache genutzt, dass die Konzentration eines Reinigungsmittels in dem Rohwasser bzw. in der Behandlungsflüssigkeit die elektrische Leitfähigkeit der Behandlungsflüssigkeit beeinflusst und die elektrische Leitfähigkeit mit steigender Konzentration an Reinigungsmittel steigt.

Im Stand der Technik wird daher ein Leitfähigkeitssensor in den Tank eingebaut, der kontinuierlich die Leitfähigkeit der Behandlungsflüssigkeit misst, wobei eine Steuervorrichtung vorgesehen ist, die eine Dosierung an Reinigungsmittel bewirkt, wenn die Leitfähigkeit der Behandlungsflüssigkeit unter einem vorher festgelegten Wert liegt bzw. unter diesen festgelegten Wert fällt.

Aus der US 2018/199790 A1 ist ein Verfahren zum Zudosieren einer chemischen Substanz in eine Geschirrspülmaschine bekannt, bei dem eine erste Menge der chemischen Substanz zugeführt wird, die Leitfähigkeit gemessen und gespeichert wird, wobei nachfolgend eine weitere Menge der chemischen Substanz zugeführt wird, bis eine gewünschte Leitfähigkeit erreicht wird.

Ferner ist aus der US 2003/0127110 A1 eine gewerbliche Geschirrspülmaschine bekannt, bei der ebenfalls ein Sensor vorgesehen ist, der die elektrische Leitfähigkeit des Wassers innerhalb der Geschirrspülmaschine misst und die eine Steuervorrichtung umfasst.

Auch die US 2004/0236522 A1 offenbart eine Geschirrspülmaschine, bei der die Leitfähigkeit einer verwendeten chemischen Lösung überwacht wird. Die DE 10 2017 114 665 A1 schließlich offenbart eine Dosiervorrichtung zur dosierten Förderung von Medien, die bei Waschmaschinen oder Geschirrspülmaschinen eingesetzt werden kann.

Basierend auf dem oben genannten Stand der Technik ist es eine Aufgabe der vorliegenden Erfindung, eine verbesserte, gewerbliche Geschirrspülmaschine und ein Verfahren zum Betreiben einer solchen Geschirrspülmaschine zur Verfügung zu stellen.

Diese Aufgabe wird durch eine gewerbliche Geschirrspülmaschine gemäß Anspruch 1 und ein Verfahren gemäß Anspruch 13 gelöst. Die Ansprüche 2 bis 12 betreffen besonders bevorzugte Ausführungsformen der erfindungsgemäßen Geschirrspülmaschine, Anspruch **14** betrifft eine besonders bevorzugte Ausführungsform des erfindungsgemäßen Verfahrens.

Eine gewerbliche Geschirrspülmaschine gemäß der Erfindung umfasst einen Spülraum, in dem mindestens eine Abgabevorrichtung zur Abgabe einer Behandlungsflüssigkeit angeordnet ist. Die Geschirrspülmaschine umfasst gemäß der Erfindung ferner:
- einen Tank zur Aufnahme der Behandlungsflüssigkeit,
- eine erste Zuführ-Vorrichtung zum Zuführen von Rohwasser in den Tank,
- einen Vorratsbehälter für ein Reinigungsmittel,
- eine zweite Zuführ-Vorrichtung mit einer Dosierpumpe, insbesondere einer Peristaltikpumpe, zum Zuführen von Reinigungsmittel aus dem Vorratsbehälter in den Tank,
- eine dritte Zuführ-Vorrichtung mit einer Waschpumpe zum Zuführen von Behandlungsflüssigkeit aus dem Tank zu der mindestens einen Abgabevorrichtung,
- einen Leitfähigkeitssensor zum Bestimmen der Leitfähigkeit der Behandlungsflüssigkeit

Die erfindungsgemäße Geschirrspülmaschine umfasst ferner eine Steuervorrichtung, die so ausgebildet ist, dass sie bei Inbetriebnahme der Geschirrspülmaschine in der Lage ist zu erkennen, ob es sich um eine Erst-Inbetriebnahme oder eine Nachfolge-Inbetriebnahme handelt und/oder die Geschirrspülmaschine eine Steuervorrichtung und eine Eingabevorrichtung umfasst, über die ein Nutzer eingeben kann, dass es sich um eine Erst-Inbetriebnahme oder um eine Nachfolge-Inbetriebnahme handelt, wobei die Steuervorrichtung eine Speichervorrichtung umfasst.

Erfindungsgemäß sind die Geschirrspülmaschine und die Steuervorrichtung dabei so ausgebildet , dass zumindest bei einer Erst-Inbetriebnahme die elektrische Leitfähigkeit des Rohwassers und sowohl bei einer Erst-Inbetriebnahme als auch bei einer Nachfolge-Inbetriebnahme die elektrischen Leitfähigkeiten des Rohwassers und der Behandlungsflüssigkeit nach Zuführen eines Reinigungsmittels in das Rohwasser mittels des Leitfähigkeitssensors gemessen werden, wobei die Steuervorrichtung auf der Basis dieser Messwerte und auf der Basis eines Vergleichs dieser Messwerte bei jeder Inbetriebnahme einen Korrekturfaktor KA ermittelt, der in einem Zusammenhang mit oder in Abhängigkeit von einer über die Nutzungsdauer abnehmenden Förderleistung der Dosierpumpe steht.

Da bei einer solchen Geschirrspülmaschine zumindest bei einer Erst-Inbetriebnahme die elektrische Leitfähigkeit des Rohwassers und sowohl bei einer Erst-Inbetriebnahme als auch bei einer Nachfolge-Inbetriebnahme, bei denen in der Regel auch konstante und kontrollierte Bedingungen vorherrschen, jeweils die elektrische Leitfähigkeit der Behandlungsflüssigkeit gemessen und die elektrischen Leitfähigkeiten bei einer oder bei mehreren Nachfolge-Inbetriebnahmen mit den entsprechenden, gemessenen Werten bei einer Erst-Inbetriebnahme verglichen werden, können durch die Steuervorrichtung aus diesen Werten Rückschlüsse über die Alterung bzw. den Verschleiß der Dosierpumpe und über sinkende Förderleistung der Dosierpumpe gezogen werden. Daraus kann die Steuervorrichtung einen Korrekturfaktor errechnen, der zwischen zwei Inbetriebnahmen konstant gehalten wird.

Im nachfolgenden Normalbetrieb nach einer Inbetriebnahme kann daher die Dosierpumpe, insbesondere die Peristaltikpumpe, rein zeitbasiert gesteuert werden, lediglich abhängig von der Menge des zugeführten Rohwassers, der gewünschten Konzentration des Reinigungsmittels und des oben genannten Korrekturfaktors. Eine durchgehende Messung der elektrischen Leitfähigkeit der Behandlungsflüssigkeit ist nicht erforderlich, auch ist es nicht erforderlich, dass die Steuerung ständig in Reaktion auf die sich ändernden, gemessenen Leitfähigkeitswerte reagiert. Die Geschirrspülmaschine wird dadurch zwischen zwei Inbetriebnahmen, an den geänderten Zustand bzw. den Verschleiß der Dosierpumpe angepasst.

Eine Änderung der Förderleistung der Dosierpumpe zwischen zwei Inbetriebnahmen wird dabei bewusst akzeptiert, da die Änderungen der Förderleistung zwischen zwei Inbetriebnahmen in der Regel sehr gering sind und vernachlässigt werden können, wobei bei gewerblichen Geschirrspülmaschinen üblicherweise davon ausgegangen wird, dass eine Inbetriebnahme etwa einmal am Tag erfolgt.

Die Zudosierung wird dabei auf einfache und sehr zuverlässige Weise an den steigenden Verschleiß der Dosierpumpe, insbesondere einer Peristaltikpumpe, angepasst.

Eine solche Steuerung einer gewerblichen Geschirrspülmaschine hat darüber hinaus noch weitere, entscheidende Vorteile: die Leitfähigkeit der Behandlungsflüssigkeit wird nämlich nicht nur durch die Konzentration des Reinigungsmittels beeinflusst, sondern auch durch andere Faktoren, insbesondere durch einen erhöhten Schmutzeintrag in der Behandlungsflüssigkeit, eine Änderung der Rohwasserqualität, Defekte im Dosiersystem oder durch Fehlbedienungen, wie sie teilweise im Normalbetrieb der Geschirrspülmaschine auftreten.

Ändert sich einer der Faktoren, beispielsweise der Schmutzeintrag, während des Betriebs der Geschirrspülmaschine, würde ein Leitfähigkeitssensor eine geänderte Leitfähigkeit feststellen und daraufhin die Zudosierung des Reinigungsmittels ändern, obwohl die Konzentration des Reinigungsmittels möglicherweise korrekt ist.

Dies würde nicht nur zu einer ungewünscht hohen oder niedrigen Konzentration an Reinigungsmittel führen, also zu einer fehlerhaften Konzentration führen, die teilweise deutlich höher sein wird als eine Abweichung der Konzentration durch die oben genannte geringfügige Änderung bzw. Erhöhung des Verschleißes zwischen zwei Inbetriebnahmen, was entweder das Reinigungsergebnis verschlechtert oder aber zu einem unnötig hohen Verbrauch an Reinigungsmittel führt, sondern es würde auch zu häufigerem Aus- und Einschalten der Dosierpumpe führen, was wiederum den Verschleiß erhöht.

Die vorliegende Erfindung stellt damit ein einfacheres und kostengünstigeres Verfahren und eine entsprechende Geschirrspülmaschine zur Verfügung, die dennoch die gewünschte Genauigkeit im Hinblick auf die Konzentration des Reinigungsmittels in der Behandlungsflüssigkeit sicherstellt und die Genauigkeit von deutlich komplizierteren und komplexeren sowie teureren und anfälligeren Systemen teilweise sogar noch übertrifft. Insbesondere reagiert ein Verfahren und eine Geschirrspülmaschine gemäß der Erfindung nicht anfällig auf einen sich deutlich ändernden Schmutzeintrag während des Spülbetriebs, wie es gerade bei gewerblichen Geschirrspülmaschinen häufig der Fall ist, und hält die gewünschte Konzentration unabhängig von einem sich ändernden Schmutzeintrag während des Normalbetriebs bzw. Spülbetriebs der Geschirrspülmaschine im Wesentlichen auf einem konstanten oder gleichbleibendem Niveau, ohne große Schwankungen.

Bevorzugt ist die Geschirrspülmaschine so ausgelegt, dass während einer Erst-Inbetriebnahme und/oder während einer Nachfolge-Inbetriebnahme und/oder während eines Normalbetriebs der Geschirrspülmaschine die Menge des erforderlichen zusätzlich in den Tank zugeführten Rohwassers (um den Wasser- bzw. Behandlungsflüssigkeitsverbrauch auszugleichen) ermittelt wird, insbesondere gemessen oder eingegeben wird oder durch das Volumen des Tanks vorgegeben ist, und in Abhängigkeit dieser Menge des zugeführten Rohwassers Reinigungsmittel mittels der Dosierpumpe zugeführt wird, wobei die Zufuhrmenge über die Länge eines Zeitraums gesteuert wird, über den die Dosierpumpe betrieben wird, wobei die Länge des Zeitraums von der Steuervorrichtung unter Berücksichtigung des Korrekturfaktors KA bestimmt wird. Bevorzugt wird dabei während des Normalbetriebs der Geschirrspülmaschine die elektrische Leitfähigkeit der Behandlungsflüssigkeit nicht gemessen oder zumindest nicht an die Steuervorrichtung weitergegeben oder zumindest nicht von der Steuervorrichtung verarbeitet, um die Dosierpumpe, insbesondere die Betriebsdauer bzw. Einschaltdauer der Dosierpumpe oder das Einschalten und das Ausschalten der Dosierpumpe zu steuern.

Bei einer besonders bevorzugten Ausführungsform umfasst die Geschirrspülmaschine ferner einen Temperatursensor, der so ausgelegt ist, dass er die Temperatur des Rohwassers und/oder der Behandlungsflüssigkeit messen kann, wobei die Temperaturen und/oder die Temperaturunterschiede von der Steuervorrichtung bei der Bestimmung des Korrekturfaktors KA berücksichtigt werden. Auf diese Weise wird die Steuerung noch exakter, weil die elektrische Leitfähigkeit von der Temperatur der gemessenen Flüssigkeiten, insbesondere der Temperatur des Rohwassers und der Temperatur der Behandlungsflüssigkeit, abhängt. Insbesondere in den Fällen, in denen die Temperatur zwischen zwei Messungen unterschiedlich ist, beispielsweise bei der Erst-Inbetriebnahme eine andere Temperatur vorgelegen hat als bei der Nachfolge-Inbetriebnahme, können die Temperaturunterschiede berücksichtigt und die gewünschte Konzentration exakter eingestellt werden. Bei einer bevorzugten Ausführungsform können die Temperaturänderungen oder Temperaturunterschiede auch im Normalbetrieb berücksichtigt werden, um die Dosiermengen noch exakter anzupassen.

Bei einer weiteren Ausführungsform wird auch bei einer Nachfolge-Inbetriebnahme, bevorzugt bei allen Nachfolge-Inbetriebnahmen, die Leitfähigkeit des Rohwassers gemessen und der Steuervorrichtung zur Bestimmung des Korrekturfaktors zugeleitet. Bei einer einfachen Ausführungsform wird auf diese Messung verzichtet, insbesondere wenn davon ausgegangen wird, dass sich die Qualität des Rohwassers nicht ändert, somit auch die Leitfähigkeit des Rohwassers über die Zeit konstant bleibt. Eine zusätzliche Messung der Leitfähigkeit des Rohwassers auch bei einer Nachfolge-Inbetriebnahme erhöht jedoch die Genauigkeit, insbesondere falls Schwankungen in der Qualität des Rohwassers vorliegen sollten. Mit einer solchen Messung werden auch mögliche Temperaturunterschiede bei den Messungen ausgeglichen, zusätzlich oder anstelle eines rechnerischen Ausgleiches bzw. einer rechnerischen Anpassung oder Korrektur, falls ein Temperatursensor vorhanden ist, wie oben dargelegt.

Besonders bevorzugte und detaillierte Ausführungsformen einer erfindungsgemäßen Geschirrspülmaschine sind in den Ansprüchen 5-11 beschrieben, die insbesondere im Detail bevorzugte Vorgehensweisen, Messungen und Berechnungen darstellen, die besonders zuverlässige Ergebnisse und eine besonders zuverlässige und einfache Steuerung der Geschirrspülmaschine ermöglichen.

Während einer Erst-Inbetriebnahme wird dabei die elektrische Leitfähigkeit LR des Rohwassers mittels des Leitfähigkeitssensors ermittelt. Danach wird durch Betrieb der Dosierpumpe Reinigungsmittel in den Tank zugeführt, um die Behandlungsflüssigkeit zu erzeugen. Die Dosierpumpe wird dabei mit einer gleichbleibenden Leistung, die in der Regel von der Pumpe vorgegeben ist, üblicherweise ein festgegebenes Leistungsniveau, wie es insbesondere bei den Peristaltikpumpen der Fall ist, die bevorzugt verwendet werden, über einen bestimmten Zeitraum betrieben. Die Menge des zu dosierten Reinigungsmittels wird daher ausschließlich zeitbasiert gesteuert, d. h. über die Dauer, über die die Dosierpumpe, insbesondere die Peristaltikpumpe, betrieben wird.

Dieser Zeitraum tx, mit x=o, also bei der Erst-Inbetriebnahme der Zeitraum to, wird auf der Grundlage einer Nenn-Förderleistung PN der Dosierpumpe, der Menge des in den Tank zugeführten Rohwassers, die insbesondere gemessen oder eingegeben wird, oder des Volumens V des Tanks und einer Soll-Konzentration bestimmt, wobei der so ermittelte Zeitraum tx = to nachfolgend gespeichert wird.

Bei der Nenn-Förderleistung PN der Dosierpumpe kann es sich um eine Spezifikation der Dosierpumpe handeln, aber auch um einen Startwert für eine Leistung der Dosierpumpe, der ermittelt oder angenommen wird. Bevorzugt wird dieser Wert auch in der Steuervorrichtung oder der zugehörigen Speichervorrichtung gespeichert. Dieser Leitungswert ist der Startwert, von dem für den weiteren Betrieb der Geschirrspülmaschine ausgegangen wird.

Bei Nachfolge-Inbetriebnahmen wird auf ähnliche Weise der Tank mit Rohwasser gefüllt, Reinigungsmittel hinzudosiert und nachfolgend die elektrische Leitfähigkeit der Behandlungsflüssigkeit gemessen. Zum Zuführen des Reinigungsmittels wird die Dosierpumpe über einen Zeitraum tx betrieben, mit x≥1. Es ergibt sich also ein Zeitraum t1 für die erste Nachfolge-Inbetriebnahme nach der Erst-Inbetriebnahme, ein Zeitraum t2 für die zweite Nachfolge-Inbetriebnahme usw. Der Index 0 oder x=o steht daher für die Erst-Inbetriebnahme, die in die Indices 1, 2, 3, 4, ... oder x=1, x=2, x=3 etc. für die darauffolgenden Nachfolge-Inbetriebnahmen.

Zur Bestimmung der Länge des Zeitraums tx, bei der ersten Nachfolge-Inbetriebnahme daher t1, wird der Zeitraum der vorhergehenden Inbetriebnahme tx-1, in diesem Falle und bei der ersten Nachfolge-Inbetriebnahme daher to, mit dem in der vorhergehenden Inbetriebnahme ermittelten Korrekturfaktor KAx-1, in diesem Falle KAo, multipliziert. Da bei der Erst-Inbetriebnahme der Korrekturfaktor KAo auf den Wert 1 gesetzt worden ist, entspricht die Zeitdauer t1 bei der ersten Nachfolge-Inbetriebnahme der Zeitdauer der Erst-Inbetriebnahme to.

Bei weiteren Nachfolge-Inbetriebnahmen erhöht sich, aufgrund des steigenden Verschleißes, der Korrekturfaktor und damit die Zeitdauer tx.

Im Hinblick auf die elektrische Leitfähigkeit des Rohwassers LR wird bei einer Ausführungsform bevorzugt auf die elektrische Leitfähigkeit zurückgegriffen, die bei der Erst-Inbetriebnahme ermittelt worden ist. Dies ist in der Regel möglich, weil das Rohwasser häufig eine konstante Qualität aufweist.

Bei einer anderen Ausführungsform ist es jedoch auch möglich, insbesondere bei Nachfolge-Inbetriebnahmen die elektrische Leitfähigkeit des Rohwassers LRx jeweils neu zu bestimmen und dann für weitere Berechnungen die neu bestimmte elektrische Leitfähigkeit des Rohwassers zu verwenden. In diesem Falle wird bei den Berechnungen der Wert LRjeweils durch den neuen oder angepassten oder korrigierten Wert LR (alternativ auch LRx genannt) ersetzt. Dadurch können auch Änderungen im Rohwasser erkannt werden und die Geschirrspülmaschine kann entsprechend reagieren. Änderungen des Rohwassers können auftreten, wenn die Wasserquelle sich vom Benutzer gewollt oder ungewollt ändert.

Bei einer weiteren bevorzugten Ausführungsform sind die Geschirrspülmaschine und die Steuervorrichtung so ausgebildet, dass bei der Bestimmung der elektrischen Leitfähigkeiten L des Rohwassers und/oder der Behandlungsflüssigkeit die von dem Temperatursensor ermittelten Temperaturen T sowie eine Temperaturkonstante und/oder Zellkonstante Z eines Leitfähigkeitssensors berücksichtigt werden. Die Temperaturkonstante berücksichtigt insbesondere die Änderung der elektrischen Leitfähigkeit der zu messenden Flüssigkeit in Abhängigkeit von der Temperatur. Diese Temperaturkonstante kann einheitlich für alle Messungen verwendet werden, es ist jedoch auch möglich, für die Messung des Rohwassers eine andere Temperaturkonstante zu verwenden als für die Messung der Behandlungsflüssigkeit.

Die Zellkonstante betrifft eine Eigenschaft des Leitfähigkeitssensors, und bei einer Kalibrierung eines spezifischen Sensors, beispielsweise mit einer kalibrierten Lösung bekannter Leitfähigkeit, kann die Zellkonstante entsprechend angepasst werden, sodass die Messungen genauer sind. Die Präzision der Messungen ändert sich dadurch Nicht, die Konstanz der Messungen und damit auch die Konstanz der Steuerung wird in beiden Fällen, mit oder ohne Kalibrierung und mit oder ohne spezielle Anpassung der Zellkonstante, auf hohem Niveau gehalten.

Gemäß einem weiteren, von den oben genannten Ausführungen unabhängigen erfinderischen Aspekt wird auch eine Geschirrspülmaschine mit einem Spülraum, in dem mindestens eine Abgabevorrichtung zur Abgabe einer Behandlungsflüssigkeit angeordnet ist, zur Verfügung gestellt, die folgendes umfasst:
- einen Tank zur Aufnahme der Behandlungsflüssigkeit,
- eine erste Zuführ-Vorrichtung zum Zuführen von Rohwasser in den Tank,
- einen Vorratsbehälter für ein Reinigungsmittel,
- eine zweite Zuführ-Vorrichtung mit einer Dosierpumpe, insbesondere einer Peristaltikpumpe, zum Zuführen von Reinigungsmittel aus dem Vorratsbehälter in den Tank,
- eine dritte Zuführ-Vorrichtung mit einer Waschpumpe zum Zuführen von Behandlungsflüssigkeit aus dem Tank zu der mindestens einen Abgabevorrichtung, und
- einen Leitfähigkeitssensor zum Bestimmen der Leitfähigkeit der Behandlungsflüssigkeit,
dadurch gekennzeichnet, dass die dritte Zuführ-Vorrichtung eine Leitung oder eine Zuführung umfasst, die den Tank mit der mindestens einen Abgabevorrichtung verbindet, wobei die Waschpumpe innerhalb dieser Leitung oder dieser Zuführung, oder in Teilen davon, und zwischen dem Tank und der Abgabevorrichtung vorgesehen ist, wobei ferner der Leitfähigkeitssensor ebenfalls innerhalb dieser Leitung oder dieser Zuführung, oder in Teilen davon, und zwischen Waschpumpe und Abgabevorrichtung oder zwischen Zuführung und Waschpumpe vorgesehen ist.

Diese Positionierung des Leitfähigkeitssensors hat den Vorteil, dass die Elektroden des Leitfähigkeitssensors ständig umspült werden, teilweise mit hohem Volumenstrom, sodass diese nicht verschmutzen und somit genauere und zuverlässigere Ergebnisse liefern, ferner die Lebensdauer des Leitfähigkeitssensors im Vergleich zu Vorrichtungen des Standes der Technik, bei denen der Leitfähigkeitssensor im Tank selbst vorgesehen ist, deutlich erhöht wird. Die Positionierung begünstigt ferner eine exaktere Messung wegen der Trennung von der Zuführung des Reinigers und wegen der Trennung zum Heizsystem.

Eine solche, eigenständig erfinderische Positionierung des Leitfähigkeitssensors kann sowohl bei einer Geschirrspülmaschine wie sie oben beschrieben worden ist, als auch bei Geschirrspülmaschinen gewählt werden, wie sie in Zusammenhang mit dem Stand der Technik beschrieben worden sind, die regelmäßig oder im Wesentlichen kontinuierlich die Leitfähigkeit der Behandlungsflüssigkeit messen. Nachdem diese Geschirrspülmaschinen noch deutlicher auf die regelmäßige und korrekte Messung der Leitfähigkeit, auch während des Normalbetriebs der Geschirrspülmaschine auch zwischen den Inbetriebnahmen, angewiesen sind, ist eine solche erfindungsgemäße Positionierung des Leitfähigkeitssensors bei solchen Geschirrspülmaschinen von besonderer Bedeutung.

Bei einer besonderen Ausführungsform der Geschirrspülmaschine umfasst diese eine Anzeigevorrichtung, die in der Lage ist, Messwerte von Sensoren der Geschirrspülmaschine anzuzeigen, insbesondere Messwerte eines Leitfähigkeitssensors oder eines Temperatursensors, oder die in der Lage ist, von der Steuervorrichtung errechnete oder bestimmte Werte und Ergebnisse oder von dem Nutzer eingegebene Informationen oder sonstige Zustände und Daten der Geschirrspülmaschine anzuzeigen. Dadurch wird der Nutzer in die Lage versetzt, jederzeit den Betriebszustand der Geschirrspülmaschinen zu überwachen und, falls gewünscht, Änderungen vorzunehmen.

Bei einer besonders bevorzugten Ausführungsform ist die Steuervorrichtung so ausgebildet, dass sie ein Warnsignal erzeugt, wenn der Korrekturfaktor KA oder KAx einen vorbestimmten oder einstellbaren Wert überschreitet, wobei bevorzugt die Geschirrspülmaschine eine Anzeigevorrichtung umfasst, die bei Überschreiten des vorbestimmten oder einstellbaren Werts des Korrekturfaktors KA oder KAx ein optisches oder ein akustisches Signal ausgibt.

Ein Ansteigen des Werts des Korrekturfaktors zeigt einen erhöhten Verschleiß und/oder eine geringere Förderleistung der Dosierpumpe, aus Gründen des Verschleißes oder aus anderen Gründen, an, und das Erreichen eines vorbestimmten oder einstellbaren Wertes zeigt an, dass an eine Wartung und/oder einen Austausch von Verschleißteilen, beispielsweise an einen Austausch der Schläuche, die in den Peristaltikpumpen gequetscht werden, gedacht werden soll. Eine Anzeige gibt dem Nutzer eine frühzeitige Meldung oder Warnung, sodass er rechtzeitig über den Verschleißzustand der Geschirrspülmaschine und insbesondere der Dosierpumpe informiert ist und rechtzeitig entsprechende Schritte für die Wartung, beispielsweise auch das Beschaffen von Teilen, organisieren kann.

Bei weiteren bevorzugten Ausführungsform umfasst die Geschirrspülmaschine auch eine Eingabevorrichtung, mittels der manuelle Einstellungen vorgenommen werden können. Damit hat der Nutzer die Möglichkeit, einfach und jederzeit den Betrieb und die Steuerung der Geschirrspülmaschine, gegebenenfalls auch unter Berücksichtigung der angezeigten Werte, gemäß seinen Wünschen anzupassen.

Der Erfindung betrifft ferner auch ein Verfahren zum Betreiben einer solchen gewerblichen Geschirrspülmaschine, wobei im Hinblick auf die Vorteile und die besondere Aspekte auf die obigen Erläuterungen verwiesen wird, um Wiederholungen zu vermeiden.

Weitere Eigenschaften und Vorteile der erfindungsgemäßen Geschirrspülmaschine und des erfindungsgemäßen Verfahrens werden anhand der nachfolgenden Figuren noch deutlicher:
Fig. 1 zeigt schematisch einen Aufbau einer Ausführungsform einer erfindungsgemäßen Geschirrspülmaschine, und
Fig. 2 zeigt schematisch ein Ablaufschema gemäß einer Ausführungsform der vorliegenden Erfindung.

Fig. 1 zeigt schematisch einen Aufbau einer Ausführungsform einer erfindungsgemäßen Geschirrspülmaschine 10, die einen Spülraum 20 mit mehreren Abgabevorrichtungen 110 zur Abgabe von Behandlungsflüssigkeit in den Spülraum 20 umfasst, wobei bei dieser Ausführungsform zwei obere Abgabevorrichtungen und zwei untere Abgabevorrichtungen vorgesehen sind, die drehbar angeordnet sind. Zwischen den oberen und den unteren Abgabevorrichtungen 110 ist ein Spülkorb 120 zur Aufnahme von zu reinigendem Geschirr schematisch gezeigt.

Die Geschirrspülmaschine 10 umfasst einen Tank 200 mit einer Heizung 210 zur Aufnahme einer Behandlungsflüssigkeit. Der Tank 200 kann über eine erste Zuführ-Vorrichtung 250 mit Rohwasser gefüllt werden.

Ferner umfasst die Geschirrspülmaschine 10 einen Vorratsbehälter 300 für ein Reinigungsmittel, das über eine zweite Zuführ-Vorrichtung 330 mit einer Dosierpumpe 320, hier einer Peristaltikpumpe, aus dem Vorratsbehälter 300 in den Tank dosiert werden kann.

Die Geschirrspülmaschine 10 umfasst ferner eine dritte Zuführ-Vorrichtung 230 mit einer Waschpumpe 220, über die Behandlungsflüssigkeit aus dem Tank 200 den Abgabevorrichtungen 110 zugeführt werden kann.

Innerhalb der dritten Zuführ-Vorrichtung 230 und in Flussrichtung nach der Waschpumpe 220 ist ein Leitfähigkeitssensor 240 vorgesehen, der die Leitfähigkeit der Behandlungsflüssigkeit messen kann. Der Leitfähigkeitssensor 240 ist mit einer Steuerungsvorrichtung 500 verbunden, sodass die Messwerte des Leitfähigkeitssensors 240 an die Steuerungsvorrichtung 500 weitergeleitet werden können, Wobei die Steuerungsvorrichtung 500 einen Speicher umfasst, sodass Messergebnisse des Leitfähigkeitssensors 240 oder andere Daten Informationen gespeichert werden können.

Die Geschirrspülmaschine umfasst ferner eine Eingabevorrichtung 800, über die ein Nutzer Daten und Informationen eingeben kann. Beispielsweise kann ein Nutzer explizit eingeben, dass nach dem Start der Geschirrspülmaschine eine Erst-Inbetriebnahme erfolgen soll, oder kann auch angeben, dass es sich um eine Nachfolge-Inbetriebnahme handelt. Die Steuervorrichtung kann beispielsweise auch so ausgelegt sein, dass sie immer davon ausgeht, dass es sich bei einer neuen Inbetriebnahme um eine Nachfolge-Inbetriebnahme handelt, solange es keine explizite externe Eingabe eines Nutzers gibt, dass es sich um eine Erst-Inbetriebnahme handelt, oder die Steuervorrichtung dies automatisch erkennt, beispielsweise weil erkannt worden ist, dass die Dosierpumpe ausgetauscht worden ist.

Bei einer besonderen Ausdrucksform umfasst die Geschirrspülmaschine auch eine Anzeigevorrichtung 820. Der Anzeigevorrichtung ist in der Lage, dem Nutzer bestimmte Modi oder Betriebsdaten der Geschirrspülmaschine anzuzeigen, oder auch bestimmte Messwerte.

Dadurch hat der Nutzer einen guten Überblick über den Betriebszustand der Geschirrspülmaschine, und er kann, falls erforderlich oder gewünscht, über die Eingabevorrichtung 800 auch Änderungen eingeben, beispielsweise einen manuellen Korrekturfaktor, wie es oben beschrieben worden ist.

Ferner umfasst die Geschirrspülmaschine 10 eine Ablaufleitung 630, in der eine Laugenpumpe 600 vorgesehen ist, sodass Behandlungsflüssigkeit, insbesondere verschmutzte Behandlungsflüssigkeit, aus dem Tank 200 entnommen und entsorgt werden kann.

Die Ausführungsform der Geschirrspülmaschine 10 umfasst auch einen Boiler 400 mit einer Heizung 410 zur Aufnahme einer Nachspülflüssigkeit. Die Nachspülflüssigkeit kann über eine weitere Zuführ-Vorrichtung 430, in der eine Nachspülpumpe 420 vorgesehen ist, an die Abgabevorrichtungen 110 geleitet werden.

Der Boiler 400 wird gespeist durch eine Zuführ-Vorrichtung 440 zum Zuführen von Rohwasser, wobei ferner ein Vorratsbehälter 450 für Klarspülmittel vorgesehen ist, das mittels einer Dosierpumpe 460 zudosiert wird.

Fig. 2 zeigt, in schematischer Form, ein Ablaufschema gemäß der vorliegenden Erfindung:
Schritt S ist der Start der Geschirrspülmaschine, in Schritt B erkennt die Steuerungsvorrichtung, ob es sich um eine Erst-Inbetriebnahme (oder ein Reset des Systems) handelt. Wie oben erläutert kann. Beispielsweise auch vom Nutzer eingegeben werden, dass es sich um eine Erst-Inbetriebnahme handelt.

Falls ja, werden als Schritte N der Tank mit Rohwasser gefüllt, die elektrische Leitfähigkeit des Rohwassers mittels des Leitfähigkeitssensors gemessen, Reinigungsmittel zugeführt, die elektrische Leitfähigkeit der dadurch entstehenden Behandlungsflüssigkeit gemessen, die Differenz der elektrischen Leitfähigkeiten berechnet und die Daten gespeichert.

In einem weiteren Schritt wird der Korrekturwerte KAo auf 1 gesetzt, wie es oben beschrieben worden ist.

Falls nein, werden als Schritte X der Tank mit Rohwasser gefüllt, bei dieser Ausführungsform ebenfalls die elektrische Leitfähigkeit des Rohwassers mittels des Leitfähigkeitssensors gemessen (gleichwohl bei einer anderen Ausführungsform an dieser Stelle auf die Messung der elektrischen Leitfähigkeit des Rohwassers verzichtet und der bereits bei der Erst-Inbetriebnahme gemessene Wert werden kann), Reinigungsmittel zugeführt, die elektrische Leitfähigkeit der dadurch entstehenden Behandlungsflüssigkeit gemessen, die Differenz der elektrischen Leitfähigkeiten berechnet und die Daten gespeichert.

In einem nachfolgenden Schritt wird, wie oben beschrieben, ein neuer Korrekturfaktor KAx berechnet.

Basierend auf den Berechnungen und dem aktuellen Korrekturfaktor wird nun der Normalbetrieb der Geschirrspülmaschine eingeleitet, und die Steuervorrichtung steuert die Geschirrspülmaschine, insbesondere die Zudosierung des Reinigungsmittels durch die Steuerung der Dauer des Betriebs der Dosierpumpe, auf der Basis der ermittelten Werte, insbesondere des ermittelten Korrekturfaktors KAx.

## Patentansprüche

1. Gewerbliche Geschirrspülmaschine (10) mit einem Spülraum (20), in dem mindestens eine Abgabevorrichtung zur Abgabe einer Behandlungsflüssigkeit angeordnet ist, wobei die Geschirrspülmaschine (10) ferner umfasst:
- einen Tank (200) zur Aufnahme der Behandlungsflüssigkeit,
- eine erste Zuführ-Vorrichtung (250) zum Zuführen von Rohwasser in den Tank (200),
- einen Vorratsbehälter (300) für ein Reinigungsmittel,
- eine zweite Zuführ-Vorrichtung (330) mit einer Dosierpumpe (320), insbesondere einer Peristaltikpumpe, zum Zuführen von Reinigungsmittel aus dem Vorratsbehälter (300) in den Tank (200),
- eine dritte Zuführ-Vorrichtung mit einer Waschpumpe (220) zum Zuführen von Behandlungsflüssigkeit aus dem Tank (200) zu der mindestens einen Abgabevorrichtung, und
- einen Leitfähigkeitssensor (240) zum Bestimmen der Leitfähigkeit der Behandlungsflüssigkeit,
wobei
die Geschirrspülmaschine (10) eine Steuervorrichtung umfasst, die so ausgebildet ist, dass sie bei Inbetriebnahme der Geschirrspülmaschine (10) in der Lage ist zu erkennen, ob es sich um eine Erst-Inbetriebnahme oder eine Nachfolge-Inbetriebnahme handelt und/oder die Geschirrspülmaschine (10) eine Steuervorrichtung und eine Eingabevorrichtung (800) umfasst, über die ein Nutzer eingeben kann, dass es sich um eine Erst-Inbetriebnahme oder um eine Nachfolge-Inbetriebnahme handelt, wobei die Steuervorrichtung eine Speichervorrichtung umfasst,
wobei die Geschirrspülmaschine (10) und die Steuervorrichtung so ausgebildet sind, dass zumindest bei einer Erst-Inbetriebnahme die elektrische Leitfähigkeit des Rohwassers und sowohl bei einer Erst-Inbetriebnahme als auch bei einer Nachfolge-Inbetriebnahme die elektrischen Leitfähigkeiten der Behandlungsflüssigkeit nach Zuführen eines Reinigungsmittels in das Rohwasser mittels des Leitfähigkeitssensors (240) gemessen werden, wobei die Steuervorrichtung auf der Basis dieser Messwerte und auf der Basis eines Vergleichs dieser Messwerte bei jeder Inbetriebnahme einen Korrekturfaktor KA ermittelt, der in einem Zusammenhang mit einer über die Nutzungsdauer abnehmende Förderleistung der Dosierpumpe (320) steht.

2. Geschirrspülmaschine (10) nach Anspruch 1, **dadurch gekennzeichnet, dass** die Geschirrspülmaschine (10) so ausgelegt ist, dass während einer Erst-Inbetriebnahme und/oder während einer Nachfolge-Inbetriebnahme und/oder während eines Normalbetriebs der Geschirrspülmaschine (10) die Menge des in den Tank (200) zugeführten Rohwassers ermittelt wird, insbesondere gemessen oder eingegeben wird oder durch das Volumen des Tanks (200) vorgegeben ist, und in Abhängigkeit dieser Menge des zugeführten Rohwassers Reinigungsmittel mittels der Dosierpumpe (320) zugeführt wird, wobei die Zufuhrmenge über die Länge eines Zeitraums gesteuert wird, über den die Dosierpumpe (320) betrieben wird, wobei die Länge des Zeitraums von der Steuervorrichtung unter Berücksichtigung des Korrekturfaktors KA bestimmt wird.

3. Geschirrspülmaschine (10) nach Anspruch 1 oder 2, wobei die Geschirrspülmaschine (10) ferner einen Temperatursensor umfasst, der so ausgelegt ist, dass er die Temperatur des Rohwassers und/oder der Behandlungsflüssigkeit messen kann, wobei die Steuervorrichtung so ausgelegt ist, dass die Temperaturen und/oder die Temperaturunterschiede bei der Bestimmung der Leitfähigkeit und/oder der Bestimmung des Korrekturfaktors KA berücksichtigt werden,
und/oder
**dadurch gekennzeichnet, dass** auch bei einer Nachfolge-Inbetriebnahme, bevorzugt bei allen Nachfolge-Inbetriebnahmen, die Leitfähigkeit des Rohwassers gemessen und der Steuervorrichtung zur Bestimmung oder Änderung des Korrekturfaktors zugeleitet wird.

4. Gewerbliche Geschirrspülmaschine (10) nach einem der vorhergehenden Ansprüche,
wobei die Steuervorrichtung so ausgebildet ist, dass bei Inbetriebnahme der Geschirrspülmaschine (10), in dem Falle, dass die Steuervorrichtung erkennt und/oder über die Eingabevorrichtung (800) eingegeben wird, dass es sich um eine Erst-Inbetriebnahme handelt, die folgenden Schritte ausgeführt werden:
- Füllen des Tanks (200) mit Rohwasser, wobei die Menge VN des während der Inbetriebnahme in den Tank (200) zugeführten Rohwassers ermittelt wird, insbesondere gemessen oder eingegeben wird oder durch das Volumen des Tanks (200) vorgegeben ist,
- Messen und Speichern der elektrischen Leitfähigkeit LR des Rohwasser mittels des Leitfähigkeitssensors (240)
- Zuführen von Reinigungsmittel in den Tank (200) durch Betrieb der Dosierpumpe (320) über einen Zeitraum tx, mit x=0, zum Erzeugen der Behandlungsflüssigkeit, wobei der Zeitraum tx, mit x=0, von der Steuervorrichtung auf der Grundlage einer Nenn-Förderleistung PN der Dosierpumpe (320), der Menge des in den Tank (200) gefüllten Rohwassers VN und einer vorgegebenen oder einstellbaren Soll-Konzentration CSOLL bestimmt wird, und Speichern des Zeitraums tx, mit x=o,
- Messen und Speichern der elektrischen Leitfähigkeit LN der Behandlungsflüssigkeit,
- Bestimmen und Speichern der Differenz ΔLN der elektrischen Leitfähigkeiten, wobei ΔLN=LN-LR
- Setzen und Speichern eines Korrekturfaktors KAx, mit x=0, auf den Wert 1,
wobei die Steuervorrichtung so ausgebildet ist, dass bei Inbetriebnahme der Geschirrspülmaschine (10), in dem Falle, dass die Steuervorrichtung erkennt, dass es sich um eine Nachfolge-Inbetriebnahme handelt, und/oder keine Eingabe über die Eingabevorrichtung (800) erfolgt, dass es sich um eine Erst-Inbetriebnahme handelt und/oder eine Eingabe über die Eingabevorrichtung (800) erfolgt, dass es sich um eine Nachfolge-Inbetriebnahme handelt, die folgenden Schritte ausgeführt werden:
- Füllen des Tanks (200) mit Rohwasser, wobei die Menge Vx des während der Inbetriebnahme in den Tank (200) zugeführten Rohwassers ermittelt wird, insbesondere gemessen oder eingegeben wird oder durch das Volumen des Tanks (200) vorgegeben ist,
- Zuführen von Reinigungsmittel in den Tank (200) durch Betrieb der Dosierpumpe (320) über einen Zeitraum tx zum Erzeugen der Behandlungsflüssigkeit, wobei der Zeitraum tx, mit x≥1, von der Steuervorrichtung durch Multiplikation des gespeicherten Zeitraums tx -1 mit dem gespeicherten Korrekturfaktor KAx-1 und in Abhängigkeit der Menge des in den Tank (200) zugeführten Rohwassers ermittelt wird, mit ${t}_{x} = {t}_{0} \times {KA}_{x - 1} \times \frac{Vx}{VN}$
- Messen und Speichern der elektrischen Leitfähigkeit Lx der Behandlungsflüssigkeit,
- Bestimmen und Speichern der Differenz ΔLx der elektrischen Leitfähigkeiten, wobei ΔLx=Lx-LR
- Setzen und Speichern eines neuen Korrekturfaktors KAx, wobei der Korrekturfaktor KAx nach folgender Formel ermittelt wird: ${KA}_{x} = {KA}_{x - 1} \times \frac{Δ LN}{Δ {L}_{x}}$

5. Geschirrspülmaschine (10) nach Anspruch 4, **dadurch gekennzeichnet, dass** die Steuervorrichtung so ausgebildet ist, dass bei Inbetriebnahme der Geschirrspülmaschine (10), in dem Falle, dass es sich um eine Nachfolge-Inbetriebnahme handelt, nach dem Schritt des Füllens des Tanks (200) mit Rohwasser folgender Schritt ausgeführt wird:
- Erneutes Messen und Speichern der elektrischen Leitfähigkeit LR des Rohwasser mittels des Leitfähigkeitssensors (240)
wobei beim Schritt des Bestimmens und Speicherns der Differenz ΔLx der elektrischen Leitfähigkeiten die bei der Nachfolge-Inbetriebnahme erneut bestimmte elektrische Leitfähigkeit LR des Rohwassers berücksichtigt wird, wobei ΔLx=Lx-LR.

6. Geschirrspülmaschine (10) nach Anspruch 4 oder 5, **dadurch gekennzeichnet, dass** der Zeitraum tx, über den Reinigungsmittel zugeführt wird, zusätzlich unter Berücksichtigung eines manuellen Korrekturfaktors KMx, der bevorzugt durch einen Nutzer oder einen Techniker über eine Eingabevorrichtung (800) der Geschirrspülmaschine (10) eingegeben oder ausgewählt werden kann, nach folgender Formel ermittelt und nachfolgend gespeichert wird: ${t}_{x} = {t}_{0} \times {KA}_{x - 1} \times {KM}_{x}$

7. Geschirrspülmaschine (10) nach einem der Ansprüche 4 bis 6, **dadurch gekennzeichnet, dass** während eines Normalbetriebs der Geschirrspülmaschine (10) die Menge VFÜLL des während des Normalbetriebs in den Tank (200) zugeführten Rohwassers ermittelt, insbesondere gemessen oder eingegeben, wird, und in Abhängigkeit dieser Menge des zugeführten Rohwassers Reinigungsmittel mittels der Dosierpumpe (320), die über einen Zeitraum tdx betrieben wird, zugeführt wird, wobei der Zeitraum tdx von der Steuervorrichtung auf der Basis der Menge VFÜLL des zugeführten Rohwassers, der Soll-Konzentration CSOLL, der Nenn-Förderleistung PN der Dosierpumpe (320) und des Korrekturfaktors KAx nach folgender Formel bestimmt wird: ${td}_{x} = \frac{VF Ü LL \times CSOLL \times {KA}_{x}}{PN}$

8. Geschirrspülmaschine (10) nach einem der Ansprüche 4 bis 6, **dadurch gekennzeichnet, dass** während eines Normalbetriebs der Geschirrspülmaschine (10) die Menge VFÜLL des während des Normalbetriebs in den Tank (200) zugeführten Rohwassers ermittelt, insbesondere gemessen oder eingegeben, wird, und in Abhängigkeit dieser Menge des zugeführten Rohwassers Reinigungsmittel mittels der Dosierpumpe (320), die über einen Zeitraum tdx betrieben wird, zugeführt wird, wobei der Zeitraum tdx von der Steuervorrichtung auf der Basis der Menge VFÜLL des zugeführten Rohwassers, der Soll-Konzentration CSOLL, der Nenn-Förderleistung PN der Dosierpumpe (320), des Korrekturfaktors KAx und eines manuellen Korrekturfaktors KMx, der bevorzugt durch einen Nutzer oder einen Techniker über eine Eingabevorrichtung (800) der Geschirrspülmaschine (10) eingegeben oder ausgewählt werden kann, nach folgender Formel bestimmt wird: ${td}_{x} = \frac{VFÜLL \times CSOLL \times {KA}_{x} \times {KM}_{x}}{PN}$

9. Geschirrspülmaschine (10) nach einem der vorhergehenden Ansprüche, **dadurch gekennzeichnet, dass** sie ferner mindestens einen Temperatursensor zur Ermittlung der Temperatur des Rohwassers und/oder der Behandlungsflüssigkeit umfasst,
ferner bevorzugt
**dadurch gekennzeichnet, dass** die von dem Temperatursensor ermittelten Temperaturen
des Rohwassers und/oder der Behandlungsflüssigkeit als Korrekturfaktor KA bei der Bestimmung der elektrischen Leitfähigkeiten des Rohwassers und/oder der Behandlungsflüssigkeit und/oder bei einem Vergleich der ermittelten elektrischen Leitfähigkeiten berücksichtigt werden.

10. Geschirrspülmaschine (10) nach Anspruch 8 oder 9, **dadurch gekennzeichnet, dass** die Geschirrspülmaschine (10) und die Steuervorrichtung so ausgebildet sind, dass bei der Bestimmung der elektrischen Leitfähigkeiten L des Rohwassers und/oder der Behandlungsflüssigkeit die von dem Temperatursensor ermittelten Temperaturen T sowie eine Temperaturkonstante und/oder Zellkonstante Z eines Leitfähigkeitssensors (240) berücksichtigt werden, wobei die elektrischen Leitfähigkeiten L nach folgender Formel berechnet werden: $L = Z \times \frac{100}{100 + \left({σ}_{T}\times \left(T-25°C\right)\right)} \times G$ wobei G der von dem Leitfähigkeitssensor (240) gemessene elektrische Leitwert und *σ_{T}* eine allgemeine oder behandlungsmittelspezifische Temperaturkonstante ist.

11. Geschirrspülmaschine (10) nach einem der vorhergehenden Ansprüche, **dadurch gekennzeichnet, dass** die dritte Zuführ-Vorrichtung eine Leitung oder eine Zuführung umfasst, die den Tank (200) mit der mindestens einen Abgabevorrichtung verbindet, wobei die Waschpumpe (220) innerhalb dieser Leitung oder Zuführung und zwischen Tank (200) und Abgabevorrichtung vorgesehen ist, wobei ferner der Leitfähigkeitssensor (240) ebenfalls innerhalb dieser Leitung oder Zuführung und entweder zwischen Waschpumpe (220) und Abgabevorrichtung oder zwischen Tank (200) und Waschpunpe (220) vorgesehen ist,
und/oder
**dadurch gekennzeichnet, dass** sie eine Anzeigevorrichtung (820) umfasst, die in der Lage ist, Messwerte von Sensoren der Geschirrspülmaschine (10) anzuzeigen, insbesondere Messwerte eines Leitfähigkeitssensors (240) oder eines Temperatursensors, oder die in der Lage ist, von der Steuervorrichtung errechnete oder bestimmte Werte und Ergebnisse oder von dem Nutzer eingegebene Informationen oder sonstige Zustände und Daten der Geschirrspülmaschine (10) anzuzeigen,
und/oder
**dadurch gekennzeichnet, dass** die Steuervorrichtung so ausgebildet ist, dass sie ein Warnsignal erzeugt, wenn der Korrekturfaktor KA oder KAx einen vorbestimmten oder einstellbaren Wert überschreitet, wobei bevorzugt die Geschirrspülmaschine (10) eine Anzeigevorrichtung (820) umfasst, die bei Überschreiten des vorbestimmten oder einstellbaren Werts des Korrekturfaktors KA oder KAx ein optisches oder ein akustisches Signal ausgibt,
und/oder
**dadurch gekennzeichnet, dass** mittels der Eingabevorrichtung (800) manuelle Einstellungen vorgenommen werden können oder mittels der Werte und/oder Korrekturen und/oder Korrekturwerte eingegeben werden können, die von der Steuervorrichtung zur Steuerung der Geschirrspülmaschine (10) verwendet werden können.

12. Geschirrspülmaschine (10) nach einem der Ansprüche 4 bis 11, **dadurch gekennzeichnet, dass** die Geschirrspülmaschine (10) so ausgebildet ist, dass die Soll-Konzentration nach der Erst-Inbetriebnahme auf einen Wert CSOLLx einstellbar ist, in welchem Falle der Korrekturfaktor KAx mit einem zusätzlichen Anpassungsfaktor CSOLLx/CSOLL multipliziert wird.

13. Verfahren zum Betreiben einer Geschirrspülmaschine (10) nach einem der vorhergehenden Ansprüche
**dadurch gekennzeichnet, dass**
die Geschirrspülmaschine (10) eine Steuervorrichtung umfasst, die bei Inbetriebnahme der Geschirrspülmaschine (10) erkennt, ob es sich um eine Erst-Inbetriebnahme oder eine Nachfolge-Inbetriebnahmen handelt, und/oder wobei die Geschirrspülmaschine (10) eine Eingabevorrichtung (800) umfasst, über die ein Nutzer eingeben kann, dass es sich um eine Erst-Inbetriebnahme oder um eine Nachfolge-Inbetriebnahme handelt,
wobei sowohl bei einer Erst-Inbetriebnahme als auch bei einer Nachfolge-Inbetriebnahme die elektrischen Leitfähigkeiten des Rohwassers und der Behandlungsflüssigkeit nach Zuführen eines Reinigungsmittels in das Rohwasser mittels des Leitfähigkeitssensors (240) gemessen werden, wobei die Steuervorrichtung auf der Basis dieser Messwerte und auf der Basis eines Vergleichs dieser Messwerte bei jeder Inbetriebnahme einen Korrekturfaktor KA ermittelt, der in einem Zusammenhang mit einer über die Nutzungsdauer abnehmende Förderleistung der Dosierpumpe (320) steht.

14. Verfahren nach Anspruch 13, **dadurch gekennzeichnet, dass** während einer Erst-Inbetriebnahme und/oder während einer Nachfolge-Inbetriebnahme und/oder während eines Normalbetriebs der Geschirrspülmaschine (10) die Menge des in den Tank (200) zugeführten Rohwassers ermittelt wird, insbesondere gemessen oder eingegeben wird oder durch das Volumen des Tanks (200) vorgegeben ist, und in Abhängigkeit dieser Menge des zugeführten Rohwassers Reinigungsmittel mittels der Dosierpumpe (320) zugeführt wird, wobei die Zufuhrmenge über die Länge eines Zeitraums gesteuert wird, über den die Dosierpumpe (320) betrieben wird, wobei die Länge des Zeitraums von der Steuervorrichtung unter Berücksichtigung des Korrekturfaktors KA bestimmt wird.

## Claims

1. A commercial dishwasher (10) with a washing chamber (20) in which at least one dispensing device for dispensing a treatment liquid is arranged, wherein the dishwasher (10) further comprises:
- a tank (200) for receiving the treatment liquid,
- a first supply device (250) for supplying raw water into the tank (200),
- a reservoir (300) for a cleaning agent,
- a second supply device (330) with a dosing pump (320), in particular a peristaltic pump, for supplying cleaning agent from the reservoir (300) into the tank (200),
- a third supply device with a washing pump (220) for supplying treatment liquid from the tank (200) to the at least one dispensing device, and
- a conductivity sensor (240) for determining the conductivity of the treatment liquid,
wherein
the dishwasher (10) comprises a control device, which is designed such that it is able to recognize, during a start up of the dishwasher (10), whether this is an initial start-up or a subsequent start up, and/or the dishwasher (10) comprises a control device and an input device (800), via which a user may enter that this is an initial start-up or a subsequent start up, wherein the control device comprises a memory device,
wherein the dishwasher (10) and the control device are designed such that at least during an initial start-up, the electrical conductivity of the raw water is measured by means of the conductivity sensor (240), and during both an initial start-up and also during a subsequent start up, the electrical conductivity of the treatment fluid is measured after supplying a cleaning agent into the raw water by means of the conductivity sensor (240), wherein the control device determines, on the basis of these measured values and on the basis of a comparison of these measured values during each start up, a correction factor KA, which is linked to a decreasing flow rate of the dosing pump (320) over the service life.

2. The dishwasher (10) according to claim 1, **characterized in that** the dishwasher (10) is designed such that, during an initial start-up and/or during a subsequent start up and/or during normal operation of the dishwasher (10), the volume of the raw water supplied into the tank (200) is determined, in particular is measured or entered, or is determined by the volume of the tank (200), and, depending on this volume of supplied raw water, cleaning agent is supplied by means of the dosing pump (320), wherein the supply volume is controlled via the length of time, during which the dosing pump (320) is operated, wherein the length of time is determined by the control device taking the correction factor KA into account.

3. The dishwasher (10) according to claim 1 or 2, wherein the dishwasher (10) further comprises a temperature sensor, which is designed such that it can measure the temperature of the raw water and/or of the treatment liquid, wherein the control device is designed such that the temperatures and/or the temperature differences are taken into account during the determination of the conductivity and/or during the determination of the correction factor KA,
and/or
**characterized in that** during a subsequent start up, preferably during all subsequent start ups, the conductivity of the raw water is also measured and is supplied to the control device for determining or changing the correction factor.

4. The commercial dishwasher (10) according to one of the preceding claims,
wherein the control device is designed such that, during start up of the dishwasher (10), in the case that the control device recognizes and/or it is entered via the input device (800), that this is an initial start-up, the following steps are carried out:
- filling the tank (200) with raw water, wherein the volume VN of the raw water supplied into the tank (200) during the start up is determined, in particular is measured or entered, or is predetermined by the volume of the tank (200),
- measuring and storing the electrical conductivity LR of the raw water by means of the conductivity sensor (240),
- supplying cleaning agent into the tank (200) by operating the dosing pump (320) for a time tx, where x=0, to generate the treatment liquid, wherein the time tx, where x=0, is determined by the control device on the basis of a nominal flow rate PN of the dosing pump (320), the volume of raw water VN filled into the tank (200), and a predetermined or adjustable target concentration CSOLL, and storing the time tx, where x=0,
- measuring and storing the electrical conductivity LN of the treatment liquid,
- determining and storing the difference ΔLN of the electrical conductivities, wherein ΔLN=LN-LR,
- setting and storing a correction factor KAx, where x=0, to the value 1,
wherein the control device is designed such that during start up of the dishwasher (10), in the case that the control device recognizes that this is a subsequent start up, and/or no entry is carried out via the input device (800) that this is an initial start-up, and/or an entry is carried out via the input device (800) that this is a subsequent start up, the following steps are carried out:
- filling the tank (200) with raw water, wherein the volume Vx of the raw water supplied into the tank (200) during the start up is determined, in particular is measured or entered, or is predetermined by the volume of the tank (200),
- supplying cleaning agent into the tank (200) by operating the dosing pump (320) for a time tx to generate the treatment liquid, wherein the time tx, where x≥1, is determined by the control device by multiplying the stored time tx-1 by the stored correction factor KAx-1 and depending on the volume of raw water supplied into the tank (200), where ${t}_{x} = {t}_{0} \times K {A}_{x - 1} \times \frac{Vx}{VN}$
- measuring and storing the electrical conductivity Lx of the treatment liquid,
- determining and storing the difference ΔLx of the electrical conductivities, wherein ΔLx=Lx-LR,
- setting and storing a new correction factor KAx, wherein the correction factor KAx is determined according to the following formula: $K {A}_{x} = K {A}_{x - 1} \times \frac{Δ LN}{Δ {L}_{x}}$

5. The dishwasher (10) according to claim 4, **characterized in that** the control device is designed such that, during start up of the dishwasher (10), in the case that this is a subsequent start up, that after the step of filling the tank (200) with raw water, the following step is carried out:
- renewed measuring and storing of the electrical conductivity LR of the raw water by means of the conductivity sensor (240),
- wherein, during the step of determining and storing the difference ΔLx of the electrical conductivity, the electrical conductivity LR of the raw water, determined again during the subsequent start up, is taken into account, where ΔLx=Lx-LR.

6. The dishwasher (10) according to claim 4 or 5, **characterized in that** the time tx, for which the cleaning agent is supplied, additionally taking a manual correction factor KMx into account, which can preferably be entered or selected by a user or a technician via an input device (800) of the dishwasher (10), is determined and subsequently stored according to the following formula: ${t}_{x} = {t}_{0} \times K {A}_{x - 1} \times K {M}_{x}$

7. The dishwasher (10) according to one of claims 4 to 6, **characterized in that**, during a normal operation of the dishwasher (10), the volume VFÜLL of the raw water supplied into the tank (200) during the normal operation is determined, in particular is measured or entered, and, depending on this volume of the supplied raw water, cleaning agent is supplied by means of the dosing pump (320), which is operated for a time tdx, wherein the time tdx is determined by the control device on the basis of the volume VFÜLL of the supplied raw water, the target concentration CSOLL, the nominal flow rate PN of the dosing pump (320), and the correction factor KAx, according to the following formula: $t {d}_{x} = \frac{VF Ü LL x CSOLL x K {A}_{x}}{PN}$

8. The dishwasher (10) according to one of claims 4 to 6, **characterized in that** during a normal operation of the dishwasher (10), the volume VFÜLL of raw water supplied into the tank (200) during the normal operation is determined, in particular is measured or entered, and, depending on this volume of supplied raw water, cleaning agent is supplied by means of the dosing pump (320), which is operated for a time tdx, wherein the time tdx is determined by the control device on the basis of the volume VFÜLL of the supplied raw water, the target concentration CSOLL, the nominal flow rate PN of the dosing pump (320), the correction factor KAx, and a manual correction factor KMx, which can preferably be entered or selected by a user or a technician via an input device (800) of the dishwasher (10), according to the following formula: ${td}_{x} = \frac{VF Ü LL \times CSOLL \times {KA}_{x} \times {KM}_{x}}{PN}$

9. The dishwasher (10) according to one of the preceding claims, **characterized in that** it further comprises a temperature sensor for determining the temperature of the raw water and/or of the treatment liquid,
further preferably
**characterized in that** the temperatures of the raw water and/or of the treatment liquid, determined by the temperature sensor, are taken into account as correction factor KA during the determination of the electrical conductivity of the raw water and/or of the treatment liquid and/or during a comparison of the determined electrical conductivities.

10. The dishwasher (10) according to claim 8 or 9, **characterized in that** the dishwasher (10) and the control device are designed such that, during the determination of the electrical conductivity L of the raw water and/or of the treatment liquid, the temperatures T determined by the temperature sensor and a temperature constant and/or a cell constant Z of a conductivity sensor (240) are taken into account, wherein the electrical conductivities L are calculated according to the following formula: $L = Z \times \frac{100}{100 + \left({σ}_{T}\times \left(T-{25}^{{o}_{_}}C\right)\right)} \times G$
where G is the electrical conductivity value measured by the conductivity sensor (240) and σ_{T} is a general or a treatment agent specific temperature constant.

11. The dishwasher (10) according to one of the preceding claims, **characterized in that** the third supply device comprises a line or a feeder, which connects the tank (200) to the at least one dispensing device, wherein the washing pump (220) is provided within this line or feeder and between the tank (200) and the dispensing device, wherein furthermore the conductivity sensor (240) is likewise provided within this line or feeder and either between the washing pump (220) and the dispensing device or between the tank (200) and the washing pump (220),
and/or
is **characterized in that** it comprises a display device (820), which is able to display measured values from the sensors of the dishwasher (10), in particular measured values from a conductivity sensor (240) or from a temperature sensor, or is able to display values and results calculated or determined by the control device, or information entered by the user, or other states and data of the dishwasher (10),
and/or
is **characterized in that** the control device is designed such that it generates a warning signal when the correction factor KA or KAx exceeds a predetermined or adjustable value, wherein the dishwasher (10) preferably comprises a display device (820), which, upon exceeding the predetermined or adjustable value of the correction factor KA or KAx, outputs an optical or an acoustic signal,
and/or
is **characterized in that** manual adjustments, which can be made by means of the input device (800), or can be entered by means of the values and/or corrections and/or correction values, can be used by the control device for controlling the dishwasher (10).

12. The dishwasher (10) according to one of claims 4 to 11, **characterized in that** the dishwasher (10) is designed such that the target concentration is adjustable after the initial start-up to a value CSOLLx, in which case the correction factor KAx is multiplied by an additional adaptation factor CSOLLx/CSOLL.

13. A method for operating a dishwasher (10) according to one of the preceding claims,
**characterized in that**
the dishwasher (10) comprises a control device, which, during start up of the dishwasher (10) recognizes whether this is an initial start-up or a subsequent start up, and/or wherein the dishwasher (10) comprises an input device (800), via which a user can enter that this is an initial start-up or a subsequent start up,
wherein both during an initial start-up and also during a subsequent start up, the electrical conductivity of the raw water and of the treatment liquid is measured by means of the conductivity sensor (240) after supplying a cleaning agent into the raw water, wherein the control device determines, on the basis of these measured values and on the basis of a comparison of these measured values during each start up, a correction factor KA, which is linked to a decreasing flow rate of the dosing pump (320) over the service life.

14. The method according to claim 13, **characterized in that** during an initial start-up and/or during a subsequent start up and/or during a normal operation of the dishwasher (10), the volume of the raw water supplied into the tank (200) is determined, in particular is measured or entered, or is determined by the volume of the tank (200), and, depending on this volume of supplied raw water, cleaning agent is supplied by means of the dosing pump (320), wherein the supply volume is controlled for the length of time, for which the dosing pump (320) is operated, wherein the length of time is determined by the control device while taking the correction factor KA into account.

## Revendications

1. Lave-vaisselle commercial (10) avec un compartiment de lavage (20), dans lequel est disposé au moins un dispositif de distribution pour la distribution d'un liquide de traitement, dans lequel le lave-vaisselle commercial (10) comprend en outre :
- un réservoir (200) pour le logement du liquide de traitement,
- un premier dispositif d'alimentation (250) pour l'introduction d'eau brute dans le réservoir (200),
- un récipient de stockage (300) pour un produit de nettoyage,
- un deuxième dispositif d'alimentation (330) avec une pompe de dosage (320), plus particulièrement une pompe péristaltique, pour l'introduction d'un produit de nettoyage du récipient de stockage (300) vers le réservoir (200),
- un troisième dispositif d'alimentation avec une pompe de lavage (220) pour l'introduction d'un liquide de traitement du réservoir (200) vers l'au moins un dispositif de distribution et
- un capteur de conductivité (240) pour la détermination de la conductivité du liquide de traitement,
dans lequel
le lave-vaisselle (10) comprend un dispositif de commande qui est conçu de sorte que, lors de la mise en service du lave-vaisselle (10), il est en mesure de détecter s'il s'agit d'une première mise en service ou d'une remise en service et/ou le lave-vaisselle (10) comprend un dispositif de commande et un dispositif d'entrée (800), par l'intermédiaire desquels un utilisateur peut indiquer qu'il s'agit d'une première mise en service ou d'une remise en service, dans lequel le dispositif de commande comprend un dispositif d'enregistrement,
dans lequel le lave-vaisselle (10) et le dispositif de commande sont conçus de sorte que, au moins lors d'une première mise en service, la conductivité électrique de l'eau brute et que, aussi bien lors d'une première mise en service que lors d'une remise en service, les conductivités électriques du liquide de traitement sont mesurées, après l'introduction d'un produit de nettoyage dans l'eau brute, au moyen du capteur de conductivité (240), dans lequel le dispositif de commande détermine, sur la base de ces valeurs de mesure et sur la base d'une comparaison de ces valeurs de mesure à chaque mise en service, un facteur de correction KA qui est corrélé avec une puissance de refoulement, décroissante sur la durée d'utilisation, de la pompe de dosage (320).

2. Lave-vaisselle (10) selon la revendication 1, **caractérisé en ce que** le lave-vaisselle (10) est conçu de sorte que, pendant une première mise en service et/ou pendant une remise en service et/ou pendant un fonctionnement normal du lave-vaisselle (10), la quantité d'eau brute introduite dans le réservoir (200) est déterminée, plus particulièrement mesurée ou entrée ou prédéterminée grâce au volume du réservoir (200) et, en fonction de cette quantité d'eau brute introduite, du produit de nettoyage est introduit au moyen de la pompe de dosage (320), dans lequel la quantité introduite est contrôlée sur la durée d'une période sur laquelle la pompe de dosage (320) fonctionne, dans lequel la durée de la période est déterminée par le dispositif de commande en tenant compte du facteur de correction KA.

3. Lave-vaisselle (10) selon la revendication 1 ou 2, dans lequel le lave-vaisselle (10) comprend en outre un capteur de température qui est conçu de façon à pouvoir mesure la température de l'eau brute et/ou du liquide de traitement, dans lequel le dispositif de commande est conçu de sorte que les températures et/ou les différences de températures sont prises en compte lors de la détermination de la conductivité et/ou de la détermination du facteur de correction KA,
et/ou
**caractérisé en ce que**, également lors d'une remise en service, de préférence lors de toutes les remises en service, la conductivité de l'eau brute est mesurée et entrée dans le dispositif de commande pour la détermination ou la modification du facteur de correction.

4. Lave-vaisselle commercial (10) selon l'une des revendications précédentes,
dans lequel le dispositif de commande est conçu de sorte que, lors de la mise en service du lave-vaisselle (10), dans le cas où le dispositif de commande détecte et/ou dans le cas où il est indiqué, par l'intermédiaire du dispositif d'entrée (800), qu'il s'agit d'une première mise en service, les étapes suivantes sont exécutées :
- remplissage du réservoir (200) avec de l'eau brute, dans lequel la quantité VN de l'eau brute introduite dans le réservoir (200) pendant la mise en service est déterminée, plus particulièrement mesurée ou entrée ou prédéterminée par le volume du réservoir (200),
- mesure et enregistrement de la conductivité électrique LR de l'eau brute au moyen du capteur de conductivité (240),
- introduction d'un produit de nettoyage dans le réservoir (200) grâce au fonctionnement de la pompe de dosage (320) sur une période tx, avec x=0, pour la production du liquide de traitement, dans lequel la période tx, avec x=0, est déterminée par le dispositif de commande sur la base d'une puissance de refoulement nominale PN de la pompe de dosage (320), de la quantité de l'eau brute introduite dans le réservoir (200) VN et d'une concentration de consigne prédéterminée ou réglable CSOLL et enregistrement de la période tx, avec x=0,
- mesure et enregistrement de la conductivité électrique LN du liquide de traitement,
- détermination et enregistrement de la différence ΔLN des conductivités électriques, dans lequel ΔLN = LN - LR,
- ajustement et enregistrement d'un facteur de correction KAx, avec x=0, à la valeur 1,
dans lequel le dispositif de commande est conçu de sorte que, lors de la mise en service du lave-vaisselle (10), dans le cas où le dispositif de commande détecte qu'il s'agit d'une remise en service et/ou qu'aucune entrée n'a lieu par l'intermédiaire du dispositif d'entrée (800), qu'il s'agit d'une première mise en service et/ou qu'une entrée a lieu par l'intermédiaire du dispositif d'entrée (800), qu'il s'agit d'une remise en service, les étapes suivantes sont exécutées :
- remplissage du réservoir (200) avec de l'eau brute, dans lequel la quantité Vx de l'eau brute introduite pendant la mise en service dans le réservoir (200) est déterminée, plus particulièrement mesurée ou entrée ou prédéterminée par le volume du réservoir (200),
- introduction de produit de nettoyage dans le réservoir (200) grâce au fonctionnement de la pompe de dosage (320) sur une période tx afin de produire le liquide de traitement, dans lequel la période tx, avec x≥1, est déterminée par le dispositif de commande par la multiplication de la période enregistrée tx-1 avec le facteur de correction enregistré KAx-1 et en fonction de la quantité d'eau brute introduite dans le réservoir (200), avec ${t}_{x} = {t}_{0} \times {KA}_{x - 1} \times \frac{Vx}{VN}$
- mesure et enregistrement de la conductivité électrique Lx du liquide de traitement,
- détermination et enregistrement de la différence ΔLx des conductivités électriques, dans lequel ΔLx = Lx - LR
- ajustement et enregistrement d'un nouveau facteur de correction KAx, dans lequel le facteur de correction KAx est déterminé selon la formule suivante : ${KA}_{x} = {KA}_{x - 1} \times \frac{Δ LN}{Δ {L}_{x}}$

5. Lave-vaisselle (10) selon la revendication 4, **caractérisé en ce que** le dispositif de commande est conçu de sorte que, lors de la mise en service du lave-vaisselle (10), dans le cas où il s'agit d'une remise en service, l'étape suivante est exécutée après l'étape de remplissage du réservoir (200) avec de l'eau brute :
- nouvelle mesure et enregistrement de la conductivité électrique LR de l'eau brute au moyen du capteur de conductivité (240)
dans lequel, lors de l'étape de la détermination et de l'enregistrement de la différence ΔLx des conductivités électriques, la conductivité électrique LR de l'eau brute, à nouveau déterminer lors de la remise en service, est prise en compte, dans lequel ΔLx = Lx - LR.

6. Lave-vaisselle (10) selon la revendication 4 ou 5, **caractérisé en ce que** la période tx sur laquelle le produit de nettoyage est introduit, est en outre déterminée selon la formule suivante puis enregistrée, en tenant compte en outre d'un facteur de correction manuel KMx, qui peut être entré ou sélectionné de préférence par un utilisateur ou un technicien par l'intermédiaire d'un dispositif d'entrée (800) du lave-vaisselle (10) : ${t}_{x} = {t}_{0} \times {KA}_{x - 1} \times {KM}_{x}$

7. Lave-vaisselle (10) selon l'une des revendications 4 à 6, **caractérisé en ce que**, pendant un fonctionnement normal du lave-vaisselle (10), la quantité VFÜLL de l'eau brute introduite pendant le fonctionnement normal dans le réservoir (200) est déterminée, plus particulièrement mesurée ou entrée et, en fonction de cette quantité d'eau brute introduite, du produit de nettoyage est introduit, au moyen de la pompe de dosage (320), qui fonctionne sur une période tdx, dans lequel la période tdx est déterminée par le dispositif de commande sur la base de la quantité VFÜLL de l'eau brute introduite, de la concentration de consigne CSOLL, de la puissance de refoulement nominal de la pompe de dosage PN (320) et du facteur de correction KAx selon la formule suivante : ${td}_{x} = \frac{VF Ü LL \times CSOLL \times {KA}_{x}}{PN}$

8. Lave-vaisselle (10) selon l'une des revendications 4 à 6, **caractérisé en ce que**, pendant un fonctionnement normal du lave-vaisselle (10), la quantité VFÜLL de l'eau brute introduite pendant le fonctionnement normal dans le réservoir (200) est déterminée, plus particulièrement mesurée ou entrée et, en fonction de cette quantité d'eau brute introduite, du produit de nettoyage est introduit, au moyen de la pompe de dosage (320), qui fonctionne sur une période tdx, dans lequel la période tdx est déterminée par le dispositif de commande sur la base de la quantité VFÜLL de l'eau brute introduite, de la concentration de consigne CSOLL, de la puissance de refoulement nominal de la pompe de dosage PN (320) et d'un facteur de correction manuel KMx, qui peut être entré ou sélectionné de préférence par un utilisateur ou un technicien par l'intermédiaire d'un dispositif d'entrée (800) du lave-vaisselle (10), selon la formule suivante : ${td}_{x} = \frac{VF Ü LL \times CSOLL \times {KA}_{x} \times {KM}_{x}}{PN}$

9. Lave-vaisselle (10) selon l'une des revendications précédentes, **caractérisé en ce qu'**il comprend en outre au moins un capteur de température pour la détermination de la température de l'eau brute et/ou du liquide de traitement, en outre de préférence
**caractérisé en ce que**
les températures, déterminées par le capteur de température, de l'eau brute et/ou du liquide de traitement sont prises en compte en tant que facteur de correction KA lors de la détermination des conductivités électriques de l'eau brute et/ou du liquide de traitement et/ou lors d'une comparaison des conductivités électriques déterminées.

10. Lave-vaisselle (10) selon la revendication 8 ou 9, **caractérisé en ce que** le lave-vaisselle (10) et le dispositif de commande sont conçus de sorte que, lors de la détermination des conductivités électriques L de l'eau brute et/ou du liquide de traitement, les températures T déterminées par le capteur de température ainsi qu'une constante de température et/ou une constante de cellule Z d'un capteur de conductivité (240) sont prises en compte, dans lequel les conductivités électriques L sont calculées selon la formule suivante : $L = Z \times \frac{100}{100 + \left({σ}_{T}\times \left(T-25°C\right)\right)} \times G$ dans lequel G est la valeur de conductivité électrique mesurée par le capteur de conductivité (240) et σ_{T} est une constante de température générale ou spécifique au produit de traitement.

11. Lave-vaisselle (10) selon l'une des revendications précédentes, **caractérisé en ce que** le troisième dispositif d'alimentation comprend une conduite ou une alimentation qui relie le réservoir (200) avec l'au moins un dispositif de distribution, dans lequel la pompe de lavage (220) est disposée à l'intérieur de cette conduite ou alimentation et entre le réservoir (200) et le dispositif de distribution, dans lequel, en outre, le capteur de conductivité (240) est disposé également à l'intérieur de cette conduite ou alimentation et soit entre la pompe de lavage (220) et le dispositif de distribution soit entre le réservoir (200) et la pompe de lavage (220),
et/ou
**caractérisé en ce qu'**il comprend un dispositif d'affichage (820) qui permet d'afficher les valeurs de mesure de capteurs du lave-vaisselle (10), plus particulièrement les valeurs de mesure d'un capteur de conductivité (240) ou d'un capteur de température ou qui permet d'afficher des valeurs calculées ou déterminées par le dispositif de commande et des résultats ou des informations entrées par l'utilisateur ou d'autres états et données du lave-vaisselle (10),
et/ou
**caractérisé en ce que** le dispositif de commande est conçu de façon à générer un signal d'avertissement lorsque le facteur de correction KA ou KAx dépasse une valeur prédéterminée ou réglable, dans lequel, de préférence, le lave-vaisselle (10) comprend un dispositif d'affichage (820) qui, lors du dépassement de la valeur prédéterminée ou réglable du facteur de correction KA ou KAx émet un signal optique ou acoustique,
et/ou
**caractérisé en ce que**, au moyen du dispositif d'entrée (800), des réglages manuels peuvent être effectués ou peuvent être entrés au moyen des valeurs et/ou des corrections et/ou des valeurs de correction, qui peuvent être utilisées par le dispositif de commande pour le contrôle du lave-vaisselle (10).

12. Lave-vaisselle (10) selon l'une des revendications 4 à 11, **caractérisé en ce que** le lave-vaisselle (10) est conçu de sorte que la concentration de consigne peut être réglée, après la première mise en service, à une valeur CSOLLx, auquel cas le facteur de correction KAx est multiplié avec un facteur d'adaptation supplémentaire CSOLLx/CSOLL.

13. Procédé de fonctionnement d'un lave-vaisselle (10) selon l'une des revendications précédentes,
**caractérisé en ce que**
le lave-vaisselle (10) comprend un dispositif de commande qui, lors de la mise en service du lave-vaisselle (10), détecte s'il s'agit d'une première mise en service ou d'une remise en service et/ou dans lequel le lave-vaisselle (10) comprend un dispositif d'entrée (800) par l'intermédiaire duquel un utilisateur peut indiquer qu'il s'agit d'une première mise en service ou d'une remise en service,
dans lequel aussi bien lors d'une première mise en service que lors d'une remise en service, les conductivités électriques de l'eau brute et du liquide de traitement sont mesurées, après l'introduction d'un produit de nettoyage dans l'eau brute, au moyen du capteur de conductivité (240), dans lequel le dispositif de commande détermine, sur la base de ces valeurs de mesure et sur la base d'une comparaison de ces valeurs de mesure, à chaque mise en service, un facteur de correction KA qui est corrélé avec une puissance de refoulement, décroissante sur la durée d'utilisation, de la pompe de dosage (320).

14. Procédé selon la revendication 13, **caractérisé en ce que**, pendant une première mise en service et/ou pendant une remise en service et/ou pendant un fonctionnement normal du lave-vaisselle (10), la quantité de l'eau brute introduite dans le réservoir (200) est déterminée, plus particulièrement mesurée ou entrée ou prédéterminée par le volume du réservoir (200) et, en fonction de cette quantité d'eau brute introduite, le produit de nettoyage est introduit au moyen de la pompe de dosage (320), dans lequel la quantité introduite est contrôlé sur la durée d'une période pendant laquelle la pompe de dosage (320) fonctionne, dans lequel la durée de la période est déterminée par le dispositif de commande en tenant compte du facteur de correction KA.
